# EUROPÄISCHE PATENTANMELDUNG

(11) **EP 1 568 946 A1**
(43) Veröffentlichungstag der Anmeldung: **31.08.2005**
(21) Anmeldenummer: 05405208.9
(22) Anmeldetag: 23.02.2005
(51) Int. Cl.: F24F 7/02, F24F 11/04, E04D 13/08, E04D 13/17

(54) **Vorrichtung zum Zurückhalten aufsteigender Warmluft**

(30) Priorität: 26.02.2004 CH 3132004
(71) Anmelder: Oekag Wassertechnik (Schweiz) AG, 6005 Luzern (CH)
(72) Erfinder: Morandini, Giorgio, 6005 Luzern (CH)
(74) Vertreter: Gachnang, Hans Rudolf

(57) **Zusammenfassung**

Die Verschlussklappe (11) verhindert das Aufsteigen von Wärme in Gestalt eines Warmluftpfropfens (13) in Dunstrohren (1) oder Fallrohren und besteht aus einer scheibenförmigen segmentierten Platte. Die einzelnen Segmente werden durch Überdruck auf der oberen Seite der Platte durch Wasser aus der Ebene der Scheibe herausgebogen und lassen dieses Durchtreten, ohne dass Warmluft entweichen kann.

## Beschreibung

Die Erfindung betrifft eine Vorrichtung zum Zurückhalten aufsteigender Warmluft in rohrförmigen Dachdurchbrüchen und aufsteigender Kanalgase in Regenfallrohren gemäss Oberbegriff des Patentanspruchs 1.

Sanitärentlüftungsrohre und Flachdachabläufe werden in der Regel offen und ohne Abdeckhauben vom erwärmten Innenraum nach aussen geführt. Das Innenraumklima erwärmt die Luftsäule im Rohrinnern durch Wärmetransmission und lässt diese aufsteigen und in die Umgebung entweichen. Der Energieverlust eines Dunstrohres mit einem Durchmesser von 110 mm während einer Heizperiode beträgt für ein Einfamilienhaus zwischen 50-100 Liter Heizöläquivalente.

Mit der offenen Fallstrangführung und einem Dunstrohr über Dach werden Unterdruck- oder Überdruckzustände, wie sie in Kanalisationssystemen auftreten, verhindert. Unterdruck würde die Siphonierung behindern (den Sperrwasserstand herausziehen) und Kanalgase könnten mit Überdruck in den Sanitärraum geraten.

Auch bei durch die Dachisolation geführten Dachgullys hat man das thermische Leck bis jetzt unterschätzt. Ein solches Rohr kann pro Heizperiode Transmissionsverluste von bis zu 100-140 Liter Heizöläquivalente verursachen.

Dachgullys werden in der Regel offen nur mit einem Laubfanggitter versehen montiert. Das Innenraumklima erwärmt die Luftsäule im Rohrinnern durch Wärmetransmission und lässt diese aufsteigen und in die Umgebung entweichen. Das Regenfallrohr penetriert die Dachisolation wie ein Kamin und verbindet das Innenraumklima mit der Aussenluft. Besonders mit der zunehmenden Isolationsstärke wird das Energieverlust-Potential grösser. Speziell die weitverbreiteten Unterdruckentwässerungssysteme ermöglichen das weitgehend gefällslose Verlegen der Regenfallleitungen im Gebäudeinnern. Die warmseitige Rohrabwicklung wird dadurch vergrössert und damit wird auch der Transmissionsverlust entsprechend grösser. Solche Leitungen werden standardmässig nur mit minimaler Schwitzwasserisolation in einer Dicke von 1-2 cm versehen.

Seit ca. dreissig Jahren sind Unterdruckventile als Ersatz für Sanitärdunstrohre im Einsatz. Diese Ventile werden warmwasserseitig auf die Fallstränge aufgesetzt. Bei Unterdruck im Fallstrang öffnet sich eine Klappe und Raumluft wird eingesaugt. Diese Ventile sind Einwegventile, weil sie nur den Unterdruck entspannen und sich sofort wieder verschliessen. Überdruck im Kanalisationssystem kann nicht mehr entweichen. Aus diesem Grunde sind sie nicht überall zugelassen. In gewissen Fällen muss deshalb die Kanalisation über Dach entlüftet werden.
Geruchsbelästigung durch hochsteigende Kanalisations-Entlüftungen aus Dunstrohren in der Nähe von Terrassen, Balkonen oder Dachgaubenfenster etc. sind an der Tagesordnung. Die nachträgliche Sanierung ist mit grossem Aufwand verbunden.
Bekannt ist auch der relativ grosse Aufwand der Kanalgasabtrennung bei Regenwasser-Fallrohranschlüssen an die Mischkanalisation. Es müssen zu diesem Zweck im Sockelbereich der Regenfallrohre siphonierte Schächte eingebaut werden. Bei mangelhafter Wartung können diese verstopfen. Mit diesem Schacht werden die Kanalgase zurückgehalten. Die aggressiven Kanalgase würden neben den üblen Gerüchen auf die metallenen Fallrohre korrosiv wirken.

Die Erfindung hat sich daher zur Aufgabe gemacht, diese Geruchsbelästigungen, aggressiven Kanalgase und/oder den unnötigen Energieabfluss zu unterbinden.

Diese Aufgabe wird mit einer Vorrichtung gemäss den Merkmalen des Patentanspruchs 1 gelöst.

Die Erfindung ermöglicht es, dass die Verschlussklappe durch die Ausformung der Schlitze und die Materialbeweglichkeit der Membrane sowohl das Durchfliessen des Wassers von oben zulässt als auch nach Beendigung des Niederschlages sofort in die Ausgangslage zurückklappt. Bei wenig Wasserfluss öffnet sich die Verschlussklappe wenig, bei grossem Wasseranfall wird die Verschlussklappe durch den Fluidfluss vollständig geöffnet.
In geschlossenem Zustand bewirkt die Verschlussklappe einen Warmluftanstau. Die Warmluft bildet unter der Verschlussklappe einen Warmluftpfropfen, der den ständigen Energiefluss durch die aufsteigende Warmluft nach aussen effizient unterbindet. Der Energieverlust reduziert sich auf die zwischen der Kaltseite der Verschlussklappe und dem warmseitigen Warmluftpfropfen an der Verschlussklappe austretende Wärme. Der Rohrquerschnittsverlust ist dann vernachlässigbar. Der Warmluftstau verhindert das Einfrieren der Verschlussklappe im Winter.

Wird die Verschlussklappe in Sanitärdunstrohre eingebaut, kann jederzeit Überdruck nach aussen entweichen, weil die aufsteigenden Gase die Verschlussklappe nach oben drücken und der Druck entweichen kann. Nach dem Druckausgleich, der nach wenigen Sekunden hergestellt ist, schliesst sich die Verschlussklappe wieder. Wenn im Sanitärfallrohr durch abfliessendes Wasser Unterdruck entsteht, öffnet sich die Verschlussklappe, indem die Klappensegmente sich nach unten verformen und den Querschnitt sternförmig öffnen. Die Verschlussklappe kann mit herkömmlichen Unterdruckventilen kombiniert eingesetzt werden.

Anhand illustrierter Ausführungsbeispiele wird die Erfindung näher erläutert. Es zeigen
- Figur 1: einen Querschnitt durch ein Steildach mit einem das Steildach durchdringenden Dunstrohr,
- Figur 2: einen Querschnitt durch ein Flachdach mit einem das Flachdach durchdringenden Dunstrohr,
- Figur 3: eine Aufsicht auf eine Verschlussklappe mit vier Klappensegmenten,
- Figur 4: eine Aufsicht auf eine Verschlussklappe mit acht Klappensegmenten,
- Figur 5: einen Axialschnitt durch die Verschlussklappe gemäss Figur 4 mit drei Stellungen der Segmente,
- Figur 6: eine als Einbaumodul ausgebildete Verschlussklappe und
- Figur 7: einen Vertikalschnitt durch eine direkt unter einem Laubgitter oder einer mit Schlitzen versehenen Wassereinlaufplatte angeordnete Verschlussklappe an einem Flachdach,
- Figur 8: eine Innenansicht einer Abdeckhaube von eine Gully (abgewickelt dargestellt),
- Figur 9: einen Axialschnitt durch eine weitere Ausgestaltung einer Verschlussklappe.

Im Dachausschnitt gemäss Figur 1 ist mit Bezugszeichen 1 ein Dunstrohr dargestellt, welches das Steildach 3, umfassend die Dachhaut 5, bestehend aus Ziegeln, Blech oder dergleichen, sowie eine Isolation 7, durchdringt. Allfällig vorhandene Dampfsperren oder Dachinnenverkleidungen sind der besseren Übersichtlichkeit halber nicht dargestellt und näher erläutert. Das Dunstrohr 1 ist unten mit Raumentlüftungsrohren, wie Toiletten-, Bad- oder Küchenentlüftungen, und/oder mit Entlüftungsrohren von Toilettenspülen etc. verbunden. Diese Rohre sind nicht dargestellt. Oben kann ein Hut 9 aufgesetzt sein, der den Eintritt von Regenwasser verhindert.

Im Dunstrohr 1 ist mit Bezugszeichen 11 eine Verschlussklappe eingesetzt, durch die ein Warmluftpfropfen 13 (dargestellt durch Punkte) am Aufsteigen in Richtung des Pfeils 15 und Austreten in die Umgebung gehindert wird.

Figur 2 zeigt eine analoge Anordnung einer Verschlussklappe 11 in einem Regenwasser-Fallrohr 17, kurz Fallrohr 17, montiert auf einem Flachdach 19 mit einer Isolation 7 und einer Dacheindeckung 21. Diese kann durch eine Folie oder durch Dachpappe oder durch Blech gebildet sein. Am oberen Ende des Fallrohrs 17 ist schematisch und mit Bezugszeichen 25 angegeben ein Gully mit einem Hut 9 dargestellt. Unterhalb der Verschlussklappe 11 ist wieder mit Bezugszeichen 13 ein Warmluftpfropfen mittels Punkten dargestellt. Die Warmluft gelangt durch Wärmetransmission, dargestellt durch die Pfeile 23, aus dem Gebäudeinnern durch die Wandung des Fallrohres 17 in letzteres und von dort in die Umgebung. Der Gully 25 kann oben mit einem Laubfanggitter versehen sein.

Die Verschlussklappe 11, wie sie in Figur 3 dargestellt ist, umfasst einen scheibenförmigen Körper aus Gummi oder einem anderen elastischen Kunststoffmaterial oder aus federelastischem Stahl, welches Material sternförmig durch Schlitze 27 in mehrere Segmente, z.B. vier Segmente 29 oder acht Segmente 29 (vgl. Figur 4), aufgeteilt ist. Die Segmente 29 sind entlang der bogenförmig verlaufenden Kante 31 entweder miteinander verbunden oder dort an einem Ring 33 befestigt. Im Zentrum ist vorzugsweise eine kleine öffnung 35 ausgebildet, die als Abfluss für eine geringe Wassermenge dient. Selbstverständlich kann die Kante 31 auch eine andere als ringförmige Kontur aufweisen.

Bei Verwendung der Verschlussklappe 11 in einem Fallrohr 17 kann auf die Öffnung 35 auch verzichtet werden, da bei Eintritt von Regenwasser alle Segmente oder mindestens eines davon den Weg für das Wasser nach unten frei gibt.

Aus Figur 5, die einen schematischen Querschnitt durch die Verschlussklappe 11 zeigt, ist ersichtlich, wie sich die Segmente 29 entsprechend dem Einsatzort verhalten. Bei einer in einem Dunstrohr 1 eingesetzten Verschlussklappe 11 heben sich die Segmente 29' nach oben ab; bei einer in einem Fallrohr 17 eingesetzten Verschlussklappe 11 schwenken die Segmente 29" nach unten. In jedem Fall wird je nach Menge des durchtretenden Fluidums eine grössere oder kleinere Öffnung durch den Druckunterschied zwischen oben und unten bzw. unten und oben erzeugt.

Alternativ zu Segmenten 29 aus elastischem Material könnten auch solche aus starren Platten hergestellt und an Scharnieren mit Rückstellfedern befestigt sein (keine Darstellung).

Aus Figur 6 ist eine mögliche Befestigungsart einer Verschlussklappe 11 in einem Dunstrohr 1 dargestellt. Um einen nachträglichen und selbstverständlich auch einfachen Ersteinbau zu ermöglichen, ist die Verschlussklappe 11 in einem Tragrohr 37 befestigt, welches in das Dunstrohr 1 einschiebbar ist. Als Dichtungs- und Haltemittel können O-Ringe 39 oder gleichartige ringförmige Lippendichtungen eingesetzt sein.

Figur 7 zeigt eine weitere Ausgestaltung eines Gullys 25, der deckenbündig in einem Flachdach 19 eingesetzt ist und durch ein Gitter oder eine Haube 9 abgedeckt ist. Der Gully 25, die Abdeckhaube 9 und die Verschlussklappe 11 bilden dabei eine Einheit.

In der Ausgestaltung der Erfindung gemäss Figur 8 ist die Verschlussklappe 11 an der Innenwand der Abdeckhaube eines Gully 25 in Gestalt von Lappen 29 ausgebildet. Die Lappen 29' sind an deren Oberkante gehalten und decken die darunterliegenden Öffnungen 35 vollständig ab, solange auf der Innenseite des Gully durch den Warmluftpfropfen 13 ein Überdruck vorherrscht. Wasser, das von der Aussenseite durch die Öffnungen 35 eintritt, hebt die Lappen 29' leicht ab. Allerdings werden die Lappen 29 nur so weit abgehoben, damit das Wasser durchtreten kann, nicht aber warme Luft aus dem Innern nach aussen fliessen kann. Die Lappen können an einem Ring 33, wie er bereits aus anderen Erfindungsbeispielen bekannt ist, befestigt sein.

In der Ausgestaltung der Erfindung gemäss Figur 9 ist die Verschlussklappe 11 trichterförmig ausgebildet und trägt eine Kugel 41 aus einem leichten, aufschwimmbaren Material oder sie ist als Hohlkörper ausgebildet. Die Kugel 41 liegt auf der membranförmigen Verschlussklappe 11 und verschliesst die zentrale Öffnung 35, so dass keine warme Luft austreten kann. Von oben eintretendes Wasser sammelt sich peripher um die Kugel 41 und hebt diese leicht an, so dass das Wasser durch die Öffnung 35 abfliessen kann.

## Patentansprüche

1. Vorrichtung zum Zurückhalten aufsteigender Warmluft in rohrförmigen Dachdurchbrüchen und aufsteigender Kanalgase in Regenfallrohren in Gebäuden mit einer Verschlussklappe (11), **dadurch gekennzeichnet, dass** die Verschlussklappe (11) durch ein Druckgefälle zwischen der Ober- und der Unterseite der Verschlussklappe (11) im zu verschliessenden Rohr (1,17) betätigbare ausschwenkbare Verschlussmittel (29,41) aufweist.

2. Vorrichtung nach Anspruch 1, **dadurch gekennzeichnet, dass** die Verschlussmittel als plattenförmige, aus einer Schliess-Stellung in eine Durchlass-Stellung schwenkbare Verschlussklappen (11) ausgebildet sind.

3. Vorrichtung nach Anspruch 2, **dadurch gekennzeichnet, dass** die Verschlussklappe (11) in mehrere Segmente (29) unterteilt ist, welche aus der Ebene der Platte auslenkbar sind.

4. Vorrichtung nach Anspruch 3, **dadurch gekennzeichnet, dass** die Segmente (29) aus einem elastischen Material hergestellt sind.

5. Vorrichtung nach Anspruch 3, **dadurch gekennzeichnet, dass** die Segmente (29) um eine Achse gegen die Rückstellkraft einer Feder auslenkbar sind.

6. Vorrichtung nach einem der Ansprüche 1 bis 5, **dadurch gekennzeichnet, dass** die Verschlussklappe (11) ringförmig ausgebildet ist.

7. Vorrichtung nach Anspruch 1, **dadurch gekennzeichnet, dass** die Verschlussklappe (11) einen trichterförmigen Körper umfasst, über dessen öffnung als Verschlussmittel eine Kugel (41) angeordnet ist.

8. Vorrichtung nach einem der Ansprüche 1 bis 7, **dadurch gekennzeichnet, dass** die Verschlussklappe (11) in einem Tragrohr (37) eingesetzt ist, welches als Ganzes in ein Luft- oder Wasserrohr (1,17) einschiebbar ist.

9. Vorrichtung nach Anspruch 1, **dadurch gekennzeichnet, dass** die Verschlussmittel an der Innenseite eines auf das obere Ende des Rohres (1,17) aufgesetzten Gullys vor dessen peripheren Öffnungen (35) angeordnet sind.

10. Vorrichtung nach einem der Ansprüche 1 bis 9, **dadurch gekennzeichnet, dass** die Verschlussmittel (29) aus Gummi, elastischem Kunststoff oder Stahl hergestellt sind.
